# EUROPÄISCHE PATENTANMELDUNG

(11) **EP 0 056 497 A1**
(43) Veröffentlichungstag der Anmeldung: **28.07.1982**
(21) Anmeldenummer: 81200045.3
(22) Anmeldetag: 15.01.1981
(51) Int. Cl.: E01B 27/00, E01B 29/00

(54) **Rahmenwagen in einem Gleisbauzug zur Untergrundsanierung von Eisenbahngleisen**

(71) Anmelder: LES FILS D'AUGUSTE SCHEUCHZER S.A., CH-1007 Lausanne (CH)
(72) Erfinder: Scheuchzer, Frédy, CH-1012 Lausanne (CH); Buehler, Fritz, CH-1024 Ecublens (CH)
(74) Vertreter: Jörchel, Dietrich R.A.

(57) **Zusammenfassung**

Der Rahmenwagen (5), der mit Laufschienen für verfahrbare Portalkräne (20) zum Transport und Aufschütten von Sand und Schotter und zum Verlegen neuer Gleisjoche und ferner mit längs seines Rahmens (8) verfahrbaren Vorrichtungen zum Planieren und Verdichten (22, 23) der geräumten Bettungssohle (13), der Sandeinlagen und des Schotters ausgerüstet ist, befindet sich während eines Arbeitszyklus mit seinem hinteren Drehgestell (7) auf dem neu verlegten Gleis (11) und mit seinem vorderen Drehgestell (6) im Bereich der Bettungssohle (13). Um den Rahmen (8) in Längsrichtung stets exakt parallel zur Bettungsshole (13) zu positionieren und damit das Planieren zu erleichtern, sind am vorderen und am hinteren Drehgestell (6,7) Hebevorrichtungen (14,15;28) installiert, mit denen der Rahmen (8) stets am einen oder anderen Ende in die gewünschte Position angehoben werden kann. Dabei stützt sich die vordere Hebevorrichtung (14,15), welche Abstützplatten (16) mit seitlichen, die Schienen des provisorisch verlegten Arbeitsgleises (4) übergreifenden Profilen aufweist, auf der Bettungsshole (13) ab, während sich die hintere Hebevorrichtung (28) entweder auf dem Schotterbett des neu verlegten Gleises (11) oder, mittels Abstützrädern, auf dessen Schienen abstützen kann. Die Steuerung der Hebevorrichtungen (14,15;28) sowie der Orientierung des seitlich schwenkbar auf den Drehgestellen (6,7) gelagerten Rahmens (8) relativ zu den Drehgestellen kann mit automatischen Steuerungsvorrichtungen erfolgen.

## Beschreibung

Die Erfindung bezieht sich auf einen Rahmenwagen in einem Gleisbauzug zur Untergrundsanierung von Eisenbahngleisen, wobei der Rahmenwagen dazu eingerichtet ist, mit seinem in Richtung des schrittweisen Vorschubs hinteren Drehgestell auf dem neu verlegten Gleis und mit seinem vorderen Drehgestell in der Umbauzone im Bereich der geräumten Bettungssohle oder, am Ende einer zu erneuernden Gleisstrecke, auf dem alten Gleis stationiert zu werden, und längs seines Rahmens verfahrbare Vorrichtungen zum Planierung und Verdichten der geräumten Bettungssohle, zum Verteilen, Planieren und Verdichten der neuen Sandeinlagen und des Schotters sowie zum Verlegen neuer Gleise oder Gleisjoche aufweist.

Ein mit einem solchen Rahmenwagen arbeitender Gleisbauzug zur Untergrundsanierung von Eisenbahngleisen ist bereits in der europäischen Patentanmeldung 79 810147.3 der gleichen Anmelderin beschrieben worden. Dieser Gleisbauzug arbeitet folgendermassen:
Zunächst wird das alte Gleis innerhalb der vorgesehenen Umbauzone entfernt und durch ein provisorisches Arbeitsgleis ersetzt. Auf diesem Arbeitsgleis rollt, am Ende einer Transportwagenfolge, eine Schotteraushubmaschine, welche den alten Schotter und das Untergrundmaterial aushebt und die Bettungssohle freilegt, wobei das Aushubmaterial längs der Transportwagen abtransportiert wird. Dann wird ein Arbeitswagen, der zwei Drehgestelle und einen dazwischen installierten leeren Rahmen aufweist und sich am vorderen Ende einer zweiten Transportwagenfolge befindet, derart stationiert, dass sein vorderes Drehgestell auf dem Arbeitsgleis in der Umbaulücke und sein hinteres Drehgestell auf dem jeweils neu installierten Gleis ruht, auf dem sich auch die Transportwagen dieser Wagenfolge befinden. Der leere Rahmen dieses Arbeitswagens, der nachstehend mit Rahmenwagen bezeichnet wird, befindet sich jeweils oberhalb der Umbaulücke, und sein freier Innenraum hat eine Länge, die grösser als die Länge eines neu zu verlegenden Gleisjoches ist. Auf dem Rahmenwagen und den folgenden Transportwagen der zweiten Wagenfolge sind durchgehende Laufschienen zum Verfahren von motorisierten Portalkränen montiert, und ausserdem ist auf dem Rahmen über dessen gesamte Länge ein Rollgestell verfahrbar, an welchem in der Höhe verstellbare Planierschilde und Verdichter installiert sind. Mit Hilfe dieses Rahmenwagens und der auf ihm installierten Vorrichtungen werden, bei stillstehendem Rahmenwagen, folgende Arbeitsschritte weitgehend automatisch durchgeführt:
Planieren und Verdichten der Bettungssohle mit den über die Länge des Rahmens verfahrbaren Planierschilden und Verdichtern, Aufbringen einer neuen Sandeinlage auf die Bettungssohle, wobei der Sand von den Transportwagen mittels der Portalkräne in Kübeln zum Rahmenwagen geschafft und dort durch den leeren Rahmen entleert wird, Planieren und Verdichten der Sandschicht, Aufschütten des neuen Schotterbettes, wobei der Schotter ebenfalls mittels der Portalkräne in Kübeln zum Rahmenwagen transportiert wird, Planieren und Verdichten des _{S}chotterbettes und schliesslich Verlegung eines neuen Gleisjoches mit Hilfe der Portalkräne oder aber gegebenenfalls Verlegung neuer Schwellen und Schienen. Anschliessend rückt die Wagenfolge mit dem Rahmenwagen um die Länge eines Gleisjoches bzw. einer Schiene vor, wobei das vordere Drehgestell des Rahmenwagens auf dem Arbeitsgleis in der Umbaulücke und das hintere Drehgestell auf dem neu verlegten Gleis rollt. Dann wiederholt sich der beschriebene Arbeitszyklus.

Dieser bereits vorgeschlagene Gleisbauzug bietet erstmals die Möglichkeit, alle für die Demontage einer Gleisstrecke, die Sanierung des Untergrundes und die Neuverlegung der Gleise erforderlichen Arbeitsschritte in rationeller Weise zügig und weitgehend automatisch durchzuführen; jedoch besteht hierbei das noch nicht optimal gelöste Problem, die geräumte Bettungssohle, die aufgebrachte Sandeinlage und den aufgeschütteten neuen Schotter jeweils ohne grossen Steuerungsaufwand exakt entsprechend der vorgesehenen Trasse zu planieren, d.h. sowohl in Längsrichtung als auch in _{Q}uerrich- tung so exakt wie möglich einzuebenen, wobei selbstverständlich auf Steigungs- bzw. Gefällstrecken die Längsneigung und in Kurven die Querneigung der Sohle und der Bettung zu berücksichtigen ist. Da die geräumte Bettungssohle gegenüber dem neu verlegten Gleis, bei noch nicht unterstopften Schwellen, eine Tiefe von typischerweise etwa 90 cm hat, würde der Rahmenwagen, wenn er mit seinem vorderen Drehgestell auf dem auf der geräumten Bettungssohle verlegten Arbeitsgleis ruht, eine entsprechende beträchtliche Längsneigung haben. Die längs des Rahmens geführten, verfahrbaren Planierschilde müssten dann, damit das Planieren einwandfrei erfolgen kann, hinsichtlich ihrer Höhenlage in ziemlich komplizierter Weise als Funktion des Weges gesteuert werden, was kostspielige und delikate Mess- und Stellglieder erfordert. Um diese Schwierigkeit zu umgehen, ist bei dem bereits vorgeschlagenen Gleisbauzug die Anordnung so getroffen, dass zum Ausgleich der Tiefe der geräumten Bettungssohle das Arbeitsgleis im Bereich der Umbaulücke auf Klötzen entsprechender Höhe verlegt ist, so dass sich das vordere Drehgestell auf dem Arbeitsgleis wenigstens näherungsweise in gleicher Höhe wie das hintere Drehgestell auf dem neu verlegten Gleis befindet und damit der Rahmen horizontal orientiert ist; so können die Planierschilde im allgemeinen während ihrer Bewegung längs des Rahmens in konstanter Höhe gehalten werden. Nun stellt jedoch die Verlegung des Arbeitsgleises auf Klötzen, das sogenannte Klotzen des Arbeitsgleises, und seine exakte Nivellierung durch Verwendung von Klötzen bestimmter Höhe bzw. von zusätzlichen Abstandshaltern eine umständliche und zeitraubende Arbeit dar.

Der Erfindung liegt die Aufgabe zugrunde, zur Vermeidung der vorstehend erwähnten Schwierigkeiten einen _{R}ahmenwagen der beschriebenen Art so auszubilden, dass seine Längslage bzw. Längsneigung mit verhältnismässig einfachen Mitteln stets parallel zur geräumten _{B}ettungssohle orientiert werden kann, ohne dass ein _{K}lotzen des Arbeitsgleises erforderlich wäre.

Diese Aufgabe wird erfindungsgemäss dadurch gelöst, dass an den beiden Drehgestellen des Rahmenwagens Hebevorrichtungen zum Anheben des vorderen oder des hinteren Endes des Rahmenwagens in eine zur Längsrichtung der Bettungssohle parallele Position montiert sind.

Mit Hilfe dieser Hebevorrichtungen, welche vorzugsweise aus einfachen, hydraulisch betätigbaren Zylindern bestehen, lässt sich die Höhe des einen oder anderen Wagenendes auf einfache Weise, vorzugsweise mittels eines automatischen Steuersystems, rasch in die gewünschte Lage bringen und so justieren, dass die Längslage des Rahmens stets parallel zur Längsneigung der Bettungssohle orientiert ist. Ausser im letzten _{A}b-schnitt einer Umbauzone, welche beispielsweise eine mehreren Gleisjochen bzw. Schienen entsprechende Länge hat, ist natürlich stets nur das vordere, im Bereich der geräumten Bettungssohle befindliche Ende des Rahmenwagens mit Hilfe der vorderen Hebevorrichtung anzuheben. Nur bei der Erneuerung des letzten, vorderen Abschnittes. der Umbauzone befindet sich das vordere Drehgestell des Rahmenwagens auf dem nicht mehr zu erneuernden, alten Gleis und damit auf einer etwas grösseren Höhe als das hintere Drehgestell auf dem neu verlegten Gleis, welches bekanntlich zunächst um beispielsweise 20 cm tiefer verlegt wird, als es seiner endgültigen Lage nach dem anschliessenden Unterstopfen der Schwellen entspricht. In diesem Falle ist also das hintere Ende des Rahmenwagens mittels der hinteren Hebevorrichtung entsprechend anzuheben, um die gewünschte Orientierung des Rahmens zu erhalten.

Vorzugsweise kann die vordere Hebevorrichtung auf jeder Seite zwei im Abstand hintereinander liegende Hebeorgane aufweisen, an deren unteren Enden jeweils gemeinsame oder separate Abstützplatten angelenkt sind, welche beim Anheben des Rahmenwagens seitlich ausserhalb der _{A}rbeitsschienen auf der Bettungssohle aufliegen, wobei zwecks exakter vertikaler Verstellung Vertikalführungen vorgesehen sein können.

Um sicherzustellen, dass beim Wiederabsenken des Rahmenwagens die Räder des Drehgestells korrekt auf den Schienen des Arbeitsgleises aufsetzen, sind die Abstützplatten zweckmässigerweise seitlich mit einem dem Schienenkopf des Arbeitsgleises angepassten und diesen übergreifenden Profil versehen, welches das Arbeitsgleis bei angehobenem Rahmenwagen justiert in Stellung hält.

Andererseits kann die Anordnung auch so getroffen sein, dass am vorderen Drehgestell des Rahmenwagens absenkbare Zangen montiert sind, welche die Schienen des Arbeitsgleises ergreifen und beim Anheben des Rahmenwagens, unter Aufrechterhaltung des Kontakts zwischen Schienen und Rädern, von der Bettungssohle abheben, also gemeinsam mit dem betreffenden Ende des Rahmenwagens hochheben. Damit wird nicht nur sichergestellt, dass die Räder stets mit den Schienen des Arbeitsgleises in Berührung bleiben, sondern es wird auch die Abstützung des Arbeitsgleises durch entsprechende Klötze an der Uebergangsstelle erleichtert, die am Ende der Umbauzone zwischen dem ursprünglichen Gleis und dem tiefer liegenden Arbeitsgleis zum Ausfahren des Rahmenwagens aus der Baustelle hergestellt werden muss.

In einer weiteren Ausgestaltung kann sich die vordere Hebevorrichtung auch auf antreibbare und lenkbare Raupenfahrzeuge abstützen, welche auf der Bettungssohle verfahrbar sind. In diesem Falle braucht das vordere Ende des Rahmenwagens beim Vorrücken nicht abgesenkt zu werden, sondern kann stets seine vorgesehene Höhe beibehalten. Auch sind dann die Arbeitsschienen für das Vorrücken des Rahmenwagens nicht erforderlich.

Ferner besteht die Möglichkeit, dass das vordere und/oder hintere Drehgestell einen vom Fahrwerk abhebbaren, den Rahmen tragenden Oberteil hat, welcher mit Hilfe von Hebevorrichtungen, beispielsweise durch Teleskopzylinder, auf die gewünschte Höhe angehoben wird, während das Fahrwerk auf dem Arbeitsgleis bzw. dem neu verlegten Gleis verbleibt. Um in diesem Falle zu vermeiden, dass die geräumte Bettungssohle unter dem Gewicht des Rahmenwagens und der darauf befindlichen und verfahrbaren Arbeitsgeräte, insbesondere der schweren Portalkräne, unterhalb des Arbeitsgleises nachgibt, ist vorzugsweise zwecks Entlastung dieses Gleises das Fahrwerk des vorderen Drehgestells zusätzlich mit auf die Bettungssohle absenkbaren Abstützplatten ausgerüstet.

Weitere zweckmässige Ausgestaltungen der Erfindung ergeben sich aus den übrigen Patentansprüchen.

Die Erfindung wird anhand der Zeichnungen an _{A}usfüh- rungsbeispielen näher erläutert. Es zeigen:

Nach Figur 1 setzt sich der in Pfeilrichtung fortbewegende Gleisbauzug aus zwei Wagenfolgen zusammen. Die erste vordere Wagenfolge, die sich jeweils vor der Umbaulücke 1 befindet, hat am vorderen Ende eine nicht dargestellte Zugmaschine, am hinteren Ende eine Schotteraushubmaschine 3, wie sie beispielsweise in der CH-PS 597 428 beschrieben wird, und mehrere zum Abtransport des Aushubmaterials dienende Transportwagen 2, wie sie beispielsweise in der CH-PS 609 622 beschrieben sind. Diese Wagenfolge rollt, zumindest mit ihrem rückwärtigen Bereich, auf einem provisorisch verlegten Arbeitsgleis 4, das nach der Demontage der zu erneuernden Gleise innerhalb der Umbauzone verlegt wurde und vorzugsweise aus Gleisjochen mit leicht demontierbaren Eisenschwellen besteht.

Die zweite hintere Wagenfolge weist am vorderen Ende einen Rahmenwagen 5 mit zwei Drehgestellen 6 und 7 und einen dazwischen installierten leeren Rahmen 8 auf, dessen Länge grösser als die eines Gleisjoches ist. Das hintere Drehgestell 7 mit seinen Rädern 10 sowie alle zu dieser zweiten Wagenfolge gehörenden Transportwagen, von denen in Figur 1 lediglich ein Transportwagen 9 mit Kübeln 27 dargestellt ist, sowie die nicht gezeigte hintere Zugmaschine dieser zweiten Wagenfolge rollen auf dem bereits sanierten, neu verlegten Gleis 11. Das vordere Drehgestell 6 mit seinen Rädern 12 befindet sich in der Umbaulücke 1, und zwar in Höhe des hinteren Endes des auf die geräumte Bettungssohle 13 abgesenkten Arbeitsgleises 4, und ist nach den Figuren 1 und 3 mit Hilfe einer Hebevorrichtung auf die gleiche Höhe angehoben, auf der sich das hintere Drehgestell 7 befindet, so dass der Rahmen 8 in Längsrichtung exakt parallel zu der im betrachteten Beispiel horizontal verlaufenden Bettungssohle 13 orientiert ist.

Die Hebevorrichtung weist auf jeder Seite zwei hydraulisch betätigbare Zylinder 14 und 15 auf, die mit ihren oberen Enden am Drehgestell 6 und mit ihren unteren Enden an je einer gemeinsamen Stützplatte 16 angelenkt sind, die neben dem Arbeitsgleis 4, ausserhalb desselben, auf der Bettungssohle 13 aufliegen. Nach Figur 3 sind die Zylinder 14 und 15 schräg zueinander orientiert. Wie in Figur 4 zu sehen, ist an jeder Stützplatte 16 seitlich innen ein dem Schienenkopf des Arbeitsgleises 4 angepasstes und diesen übergreifendes Profil 17 angeformt, durch welches das Arbeitsgleis 4 bei angehobenem Rahmenwagen 5 justiert in Stellung gehalten wird. Um ferner beim Anheben und Absenken des Rahmenwagens 5 eine exakte vertikale Führung zu gewährleisten und damit sicherzustellen, dass die Räder 12 beim Absenken wieder korrekt auf die Schienen des Arbeitsgleises 4 gelangen, ist jede Stützplatte 16 ausserdem noch mittels zweier teleskopisch ineinander verschiebbarer vertikaler Führungsrohre 18 und 19 oder dergleichen am Drehgestell 6 aufgehängt bzw. geführt.

Der Rahmenwagen 5 und die Transportwagen 9, auf denen sich einerseits mit Sand gefüllte Kübel 27, andererseits mit Schotter gefüllte Kübel und ausserdem die neu zu verlegenden Gleisjoche befinden, sind mit durchgehenden Laufschienen 30 (Figur 4) ausgerüstet, auf denen motorisierte Portalkräne 20 und 21 (Figur 1 und 3) längs der erwähnten Wagen verfahrbar sind. Längs des Rahmens 8 des Rahmenwagens 5 ist in Längsrichtung ferner ein Rollgestell 25 mit seinen Rollen 26 derart verfahrbar, dass es frei unterhalb der Portalkräne 20 und 21 hindurchbewegt werden kann. An diesem Rollgestell 25 sind mittels hydraulischer Hebevorrichtungen 24 Planierschilde 22 und Verdichter 23 montiert, wobei die Planierschilde 22 über die gesamte Breite der Bettungssohle verschoben werden können und mittels der Hebevorrichtungen 24 sowohl hinsichtlich ihrer Arbeitstiefe als auch hinsichtlich ihrer Querneigung, entsprechend der gewünschten Sohleneigung, eingestellt werden können. Die vorstehend erwähnten Installationen, insbesondere die Vorrichtungen auf dem Rahmenwagen 5 mit Ausnahme der Hebevorrichtungen an den Drehgestellen, sowie der vollständige Bauzug und seine Arbeitsweise sind in der europäischen Patentanmeldung Nr. 79 810147.3 der gleichen Anmelderin im einzelnen beschrieben. Nachstehend soll die Arbeitsweise unter Verwendung der erfindungsgemässen Hebevorrichtungen erläutert werden:
Zunächst werden mit Hilfe des Rahmenwagens 5 und geeigneter Transportwagen sowie mit Hilfe der Portalkräne 20 und 21 die alten Gleisjoche längs des zu erneuernden Streckenabschnittes entfernt und abtransportiert; dann wird das provisorische Arbeitsgleis 4 mit Spurhaltern verlegt. Anschliessend tritt die erste Wagenfolge mit der Aushubmaschine 3 in Funktion; nach Entfernung der Spurhalter des Arbeitsgleises 4 wird das Bettungsmaterial ausgehoben und längs der Transportwagen 2 abtransportiert. Längs der ausgehobenen Umbaulücke 1 wird nunmehr, im Unterschied zu der in der europäischen Patentanmeldung Nr. 79 810147.3 beschriebenen Arbeitsweise, das Arbeitsgleis 4 auf die Bettungssohle 13 abgesenkt. Damit anschliessend der Rahmenwagen 5 mit seinem Rahmen 8 in der Umbaulücke oberhalb der geräumten Bettungssohle 13 stationiert werden kann, muss das rückwärtige Ende des Arbeitsgleises 4 am Beginn der Umbauzone mit dem höher liegenden ursprünglichen Gleis auf dem alten Schotterbett verbunden werden, wobei der schräg nach oben führende, von der Bettungssohle 13 abgehobene Endbereich des Arbeitsgleises 4 mit entsprechenden Klötzen zu unterstützen ist. Wohlgemerkt ist dieses Klotzen des hinteren Endes des Arbeitsgleises 4 nur einmal zu Beginn der Bauarbeiten erforderlich, damit der Rahmenwagen 5 mit seinem vorderen Drehgestell 6 in die Umbaulücke 1 einfahren kann. Dieses Klotzen dient nur zur Unterstützung des freiliegenden schrägen Abschnittes des Arbeitsgleises 4 und hat keinerlei Justierungs- bzw. Nivellierungsfunktion, so dass dieser Hilfsarbeitsschritt mit wenigen, raschen Handgriffen durchführbar ist.

Sobald der Rahmenwagen 5 mit seinem vorderen Drehgestell 6 seine erste Arbeitsposition erreicht hat, wird das Arbeitsgleis 4 unter dem Rahmen 8 in einer einem neu zu verlegenden Gleisjoch entsprechenden Länge entfernt und das vordere Drehgestell 6 mittels der Hebevorrichtung 14, 15 bis zur gewünschten horizontalen Orientierung des Rahmens 8 angehoben. Wenn die Bettungssohle 13 eine Längsneigung hat, wird der Rahmen 8 parallel zu dieser Neigung orientiert. In Querrichtung wird der Rahmen 8 jedoch vorzugsweise, wie später noch erläutert, stets horizontal ausgerichtet, unabhängig von der jeweiligen Querneigung, welche die Bettungssohle 13 zwecks besserer Entwässerung bzw. in Kurven aufweist bzw. aufweisen soll. Die gewünschte Sohlen- bzw. Bettungsneigung in Querrichtung lässt sich im allgemeinen nämlich einfacher durch Einstellung der Neigung der Planierschilde 22 relativ zum horizontal orientierten Rahmen 8 realisieren.

Im freigelegten Bereich wird die Bettungssohle 13 mit den Planierschilden 22, gegebenenfalls in der gewünschten Querneigung, planiert und gleichzeitig mit den Verdichtern 23, bei denen es sich um Vibratoren handelt, verdichtet, indem das Rollgestell 25 längs des Rahmens 8 hin- und herbewegt wird. Dann werden mittels der _{P}ortalkräne 20 und 21 mit Sand gefüllte Kübel 27 zum Rahmenwagen 5 transportiert und durch den Rahmen 8 entleert, woraufhin der Sand planiert und verdichtet wird. Anschliessend werden wiederum mit den Portalkränen 20 und 21 mit Schotter gefüllte Kübel zum Rahmenwagen 5 transportiert und durch den Rahmen 8 entleert, woraufhin der Schotter planiert und verdichtet und dann, ebenfalls mit Hilfe der Portalkräne 20 und 21, ein neues Gleisjoch herangebracht und verlegt wird.

Nunmehr wird das vordere Drehgestell 6 des Rahmenwagens 5 wieder auf das Arbeitsgleis 4 abgesenkt, und die zweite Wagenfolge mit dem Rahmenwagen 5 rückt um eine Gleisjochlänge vor, wobei das hintere Drehgestell 7 des Rahmenwagens 5 auf dem neu verlegten Gleis 11 rollt. Nach Anhebung des vorderen Endes des Rahmenwagens 5 und nach Entfernung des Arbeitsgleises unterhalb des Rahmens 8 wiederholt sich der Zyklus der beschriebenen Arbeitsschritte.

Während der schrittweisen Erneuerung längs der vorgesehenen Umbauzone braucht das Arbeitsgleis 4 im jeweils geräumten Bereich der Bettungssohle 13 lediglich auf diese abgesenkt zu werden, ohne dass ein Klotzen des Arbeitsgleises 4 oder irgendeine Justierung bzw. Nivellierung erforderlich wäre. Das bedeutet eine wesentliche Vereinfachung und Beschleunigung der Erneuerungsarbeiten.

Erst bei der Erneuerung des letzten Abschnittes der Umbauzone, an deren vorderem Ende, ist nochmals ein Klotzen des Arbeitsgleises 4 erforderlich, wenn nämlich dessen vorderes Ende von der bereits geräumten Bettungssohle 13 angehoben und mit dem höher liegenden ursprünglichen Gleis vor der Umbauzone verbunden werden muss, damit das vordere Drehgestell 6 des Rahmenwagens 5 auf das Ende dieses ursprünglichen Gleises 31 rollen und dort stationiert werden kann, wie in Figur 2 schematisch angedeutet. In dieser Stellung, in welcher sich der Rahmen 8 über dem letzten zu erneuernden Abschnitt der Umbauzone befindet, liegt das hintere, auf dem neu verlegten Gleis 11 ruhende Drehgestell 7 etwas tiefer als das vordere Drehgestell 6 auf dem ursprünglichen Gleis 31, weil üblicherweise das neue Gleis 11 zunächst um einen kleinen Betrag, beispielsweise um etwa 20 cm, tiefer verlegt wird, als es seiner endgültigen Lage entspricht; nach Beendigung der vorstehend beschriebenen Erneuerungsarbeiten wird noch zusätzlicher Schotter zwischen die Schwellen des neu verlegten Gleises 11 geschüttet, und die Schwellen werden unter entsprechender Anhebung der Schienen auf die gewünschte Höhe unterstopft. Aus diesem Grunde ist auch das hintere Drehgestell 7 des Rahmenwagens 5 mit einer Hebevorrichtung ausgerüstet, welche im betrachteten Beispiel nach den Figuren 2 und 3 auf jeder Seite nur einen hydraulisch betätigbaren Zylinder 28 aufweist, dessen oberes Ende am Drehgestell 7 befestigt ist und dessen unteres Ende sich mittels einer Abstützplatte 29 auf dem neuen Schotterbett neben dem neuen Gleis 11 abstützt. Mit dieser Hebevorrichtung 28 wird der Rahmen 8 wiederum in Längsrichtung parallel zur Bettungssohle 13 orientiert.

Im Beispiel nach Figur 3a bestehen die Hebeorgane der Hebevorrichtungen am vorderen Drehgestell 6 aus vertikal orientierten Hydraulikzylindern 40 und 41, welche direkt teleskopartige Vertikalführungen bilden und mit ihren unteren Enden an je einer separaten Abstützplatte 42 bzw. 43 angelenkt sind. In diesem Falle entfällt also eine von den Hubzylindern unabhängige Vertikalführung. Die beiden Hydraulikzylinder 40 und 41 auf jeder Seite des Drehgestells 6 können natürlich auch, wie im Beispiel nach Figur 3, an je einer gemeinsamen Abstützplatte angelenkt sein. Andererseits können im Beispiel nach Figur 3 auch separate Abstützplatten für jeden Hydraulikzylinder vorgesehen sein.

Wie in den Figuren 4 und 5 gezeigt, ist der Rahmen 8 des Rahmenwagens 5 mittels Drehpfannen 32 seitlich im Sinne des gekrümmten Doppelpfeils nach Figur 4 schwenkbar auf den Drehgestellen gelagert, von denen in den Figuren 4 und 5 das Drehgestell 6 mit seinen Rädern 12 zu sehen ist. Die genaue Einstellung der Querlage bzw. der Neigung relativ zu den Drehgestellen 6 und 7 erfolgt mit Hilfe von hydraulisch betätigbaren Zylindern 33. Figur 5 zeigt die horizontale Orientierung des Rahmens 8 bei in Querrichtung geneigter Bettungssohle 13 und entsprechend geneigtem Drehgestell 6. Wie erwähnt, wird das automatische Planieren erleichtert, wenn der Rahmen 8 in Querrichtung stets horizontal orientiert ist und die gewünschte Sohlen- bzw. Bettungsneigung in Querrichtung durch entsprechende Querneigung der Planierschilde 22 erzielt wird. Da der Rahmen 8 jedoch in Längsrichtung stets exakt parallel zur Längsrichtung der Bettungssohle 13 orientierbar ist, braucht die Höhenlage der Planierschilde 22 während des Planierens nicht verändert zu werden, was den Steuerungsaufwand vereinfacht.

Die beschriebenen Einstellungen der Orientierung des Rahmenwagens 5 und des Rahmens 8 relativ zu den Drehgestellen 6 und 7 können entweder von Hand oder vorzugsweise mittels eines geeigneten Steuerungssystems automatisch erfolgen. So können die Hebevorrichtungen 14, 15 oder 40, 41 bzw. 28 am vorderen bzw. hinteren Drehgestell jeweils selbsttätig durch ein Steuerungssystem betätigt und justiert werden, welches den Rahmen 8 stets in einer zur Längsrichtung der Bettungssohle 13 parallelen Position justiert.

Dabei kann die Steuerung aufgrund von Messungen der jeweiligen Höhenlagen der Drehgestelle erfolgen. Dazu können zum Beispiel, wie in Figur 3 angedeutet, zwei an jeder der Vertikalführungen 18 und 19 befestigte Lichtschranken 43 und 44 und ein auf der betreffenden Abstützplatte 16 mittels eines vertikalen Trägers 45a montierter Referenzspiegel 45 dienen, dessen Höhe über der Abstützplatte 16 entsprechend der vorgesehenen Aushubtiefe eingestellt ist. Nach Absenkung der Abstützplatten 16 werden dann die Hydraulikzylinder 14 und 15 so weit ausgefahren, bis der Referenzspiegel 45 im parallel zum Drehgestelle 6 bzw. zum Rahmen 8 orientierten Strahlengang 43a bzw. 44a der Lichtquellen der Lichtschranken 43 und 44 liegt und diese aufgrund des reflektierten Lichtes ansprechen. Die gleiche Mess- und Steueranordnung kann auch für das hintere Drehgestell 7 vorgesehen sein. Natürlich kann die Messung der Höhe der Drehgestelle 6 und 7 über der Bettungssohle 13 bzw. über dem neu verlegten Gleis 11 mit beliebigen anderen bekannten Geräten erfolgen, wobei die Isthöhe des betreffenden Drehgestells jeweils auf die bekannte, vorgeschriebene Sollhöhe angehoben wird. Als weitere Möglichkeit kann die Längsneigung des Rahmens 8 mit Hilfe eines elektronischen Pendels überwacht werden, wobei das jeweils tiefer liegende Drehgestell so lange angehoben wird, bis der Rahmen 8 die gewünschte Längsneigung bzw. Längsorientierung aufweist, d.h. parallel zur Bettungssohle 13 liegt. Die automatische Steuerung kann auch mit Hilfe wenigstens eines als Bezugslinie dienenden Laserstrahls erfolgen, dessen Quelle sich auf der Bettungssohle oder auf einem Hilfsfahrwerk im Abstand von der Umbauzone befinden kann.

Die automatische Justierung der Querneigung des Rahmens 8 relativ zu seinen Drehgestellen 6 und 7 kann beispielsweise mit Hilfe eines elektronischen Pendels erfolgen. Dabei wird der Rahmen 8 so gesteuert, dass er eine vorbestimmte Querlage, insbesondere immer eine horizontale Lage oder eine parallel zur Querneigung der Bettungssohle 13 orientierte, entsprechend verschwenkte Lage einnimmt; im letzten Falle erübrigt sich dann das Schwenken der Planierschilde 22 beim Planieren der Sohle und der Sandeinlagen.

Figur 6 zeigt eine andere Ausführungsform der hinteren Hebevorrichtung, die auf jeder Seite einen am Drehgestell 7 angelenkten Arm 35 mit einem an seinem unteren Ende gelagerten, auf der Schiene des neuen Gleises 11 rollendem Abstützrad 36 und einen gelenkig einerseits am Drehgestell 7 und andererseits am Arm 35 gelagerten Hydraulikzylinder 37 aufweist. In diesem Falle wird also der angehobene Rahmenwagen 5 direkt auf den Schienen durch die Abstützrollen 36 abgestützt, die sich nach Figur 6 in unmittelbarer Nähe der vorderen Räder 10 des Drehgestells 7 befinden.

Figur 7 zeigt eine Variante der vorderen Hebevorrichtung, die auf jeder Seite ausser den beiden Zylinder-Kolben-Anordnungen 14 und 15 und einer gemeinsamen Abstützplatte 16' zwei am Drehgestell 6 montierte, absenkbare Zangen 38 und 39 aufweist, welche bei abgesenktem Rahmenwagen 5 die Schienen des Arbeitsgleises 4 ergreifen und beim Anheben des Rahmenwagens 5, mit hochheben. Auf diese Weise ist nicht nur der ständige Kontakt der Räder 12 mit dem Arbeitsgleis 4 gesichert, so dass diesbezügliche Justierungsprobleme beim Absenken des Rahmenwagens 5 entfallen, sondern es wird auch das früher erwähnte Klotzen des Arbeitsgleises 4 am Ende der Umbauzone erleichtert. Die Abstützplatten 16' haben hier natürlich nicht das Seitenprofil 17 nach Figur 4. Bei abgesenktem Rahmenwagen 5 liegt das Arbeitsgleis 4 auf der Bettungssohle 13 auf, so dass nach dem Einziehen der Hebevorrichtung 14, 15 und der Zangen 38, 39 das Drehgestell 6 auf dem Arbeitsgleis 4 weiterrollen kann.

In der in Figur 8 gezeigten Ausführungsform stützt sich die vordere Hebevorrichtung mit ihren Hydraulikzylindern 47 und 48 auf antreibbaren und lenkbaren Raupenfahrwerken 46 ab, welche seitlich ausserhalb des Arbeitsgleises 4 auf der Bettungssohle 13 verfahrbar sind. In diesem Falle braucht das Drehgestell 6 beim Vorrücken des Rahmenwagens 5 nicht abgesenkt zu werden, so dass das vordere Rahmenwagenende längs der gesamten Umbauzone stets auf der gewünschten Höhe gehalten werden kann. Auch ist in diesem Falle für das Vorrücken des Rahmenwagens 5 kein Arbeitsgleis 4 erforderlich, so dass es jeweils vorher in entsprechender Länge entfernt werden kann.

Im Beispiel nach Figur 9 weist das vordere Drehgestell 6 einen vom Fahrwerk 6a mit seinen Rädern 12 abhebbaren, den Rahmen 8 tragenden Oberteil 6b auf, und die Hebeorgane der Hebevorrichtung in Form von hydraulisch betätigbaren Teleskopzylindern 49 und 50 sind zwischen dem Fahrwerk 6a und dem Drehgestelloberteil 6b angeordnet, so dass dieses Drehgestelloberteil 6b mit dem Rahmen 8 auf die gewünschte Höhe anhebbar ist, während das Fahrwerk 6a mit seinen Räder 12 auf den Arbeitsschienen 4 verbleibt. Zur Entlastung der Arbeitsschienen 4 sind ferner an beiden Seiten des Fahrgestells 6a Hubvorrichtungen 51 und 52 mit an ihren unteren Enden angelenkten Abstützplatten 53 und 54 vorgesehen, die auf die Bettungssohle 13 abgesenkt werden können und so das Hauptgewicht des Rahmenwagens mit seinen Arbeitsgeräten tragen und auf eine entsprechend grosse Fläche der Bettungssohle verteilen. Das hintere Drehgestell kann in der gleichen Weise ausgebildet sein, so dass sein Fahrwerk beim Anheben des hinteren Endes des Rahmenwagens auf dem neu verlegten Gleis verbleibt, wobei in diesem Falle absenkbare Abstützplatten nicht erforderlich sind.

Die Erfindung ist nicht auf die beschriebenen Ausführungsbeispiele beschränkt, sondern schliesst hinsichtlich der Ausbildung des Rahmenwagens, der auch zur Verlegung von neuen Schwellen und neuen Schienen eingerichtet sein kann, und seiner Hebevorrichtungen sowie der automatischen Steuerung derselben mannigfache Abwandlungen ein.

## Patentansprüche

1. Rahmenwagen in einem Gleisbauzug zur Untergrundsanierung von Eisenbahngeleisen, wobei der Rahmenwagen dazu eingerichtet ist, mit seinem in Richtung des schrittweisen Vorschubs hinteren Drehgestell auf dem neu verlegten Gleis und mit seinem vorderen Drehgestell in der Umbauzone im Bereich der geräumten Bettungssohle oder, am Ende einer zu erneuernden Gleisstrecke, auf dem alten Gleis stationiert zu werden, und längs seines Rahmens verfahrbare Vorrichtungen zum Planieren und Verdichten der geräumten Bettungssohle, zum Verteilen, Planierung und Verdichten der neuen Sandeinlagen und des Schotters sowie zum Verlegen neuer Gleise oder Gleisjoche aufweist, dadurch gekennzeichnet, dass an den beiden Drehgestellen (6,7) des Rahmenwagens (5) Hebevorrichtungen (14,15;28;37;40,41;47,48;49,50) zum Anheben des vorderen oder des hinteren Endes des Rahmenwagens (5) in eine zur Längsrichtung der Bettungssohle (13) parallele Position montiert sind.

2. Rahmenwagen nach Anspruch 1, dadurch gekennzeichnet, dass er dazu eingerichtet ist, beim Vorrücken mit seinem vorderen Drehgestell (6) auf einem in der Umbauzone provisorisch verlegten Arbeitsgleis (4) abzurollen, dass die vordere Hebevorrichtung auf jeder Seite zwei im Abstand hintereinanderliegende Hebeorgane (14,15;40,41) aufweist, deren untere Enden jeweils an gemeinsamen Abstützplatten (16) oder an separaten Abstützplatten (42,43) angelenkt sind, welche bei Anhebung des Rahmenwagens (5) neben den Schienen des Arbeitsgleises (4) auf der Bettungssohle (13) aufliegen, und dass zwecks exakter Vertikalverstellung Vertikalführungen vorgesehen sind, welche entweder durch die vertikal orientierten, als Hydraulikzylinder ausgebildeten Hebeorgane (40,41)) selber oder durch zusätzliche, teleskopartig verschiebbare und an den Abstützplatten (16) angelenkte Säulen (18,19) oder dergleichen gebildet sind.

3. Rahmenwagen nach Anspruch 2, dadurch gekennzeichnet, dass die Abstützplatten (16;42,43)) seitliche, den Schienenköpfen des Arbeitsgleises (4) angepasste und diese übergreifende Profile (17) aufweisen, welche die Schienen des Arbeitsgleises (4) bei angehobenem Rahmenwagen (5) in Stellung halten.

4. Rahmenwagen nach Anspruch 2, dadurch gekennzeichnet, dass an seinem vorderen Drehgestell (6) absenkbare Zangen (38,39) montiert sind, die dazu eingerichtet sind, die Schienen des Arbeitsgleises (4) zu ergreifen und beim Anheben des Rahmenwagens (5), unter Aufrechterhaltung des Kontakts dieser Schienen mit den Rädern (12) des vorderen Drehgestells (6), mit hochzuheben.

5. Rahmenwagen nach Anspruch 1, dadurch gekennzeichnet, dass sich die vordere Hebevorrichtung (47,48) auf antreibbaren und lenkbaren Raupenfahrwerken (46) abstützt, welche auf der Bettungssohle (13) verfahrbar sind.

6. Rahmenwagen nach Anspruch 1, dadurch gekennzeichnet, dass sein vorderes und/oder hinteres Drehgestell einen vom Fahrwerk (6a) abhebbaren, den Rahmen (8) tragenden Oberteil (6b) hat und die Hebevorrichtungen (49,50) zwischen Fahrwerk (6a) und Drehgestelloberteil (6b) angeordnet und dazu eingerichtet sind, den Drehgestelloberteil (6b) mitsamt dem Rahmen (8) anzuheben, während das Fahrgestell (6a) auf dem Arbeitsgleis (4) bzw. auf dem neu verlegten Gleis (11) verbleibt, und dass gegebenenfalls am vorderen Fahrwerk (6a) zwecks Entlastung des Arbeitsgleises (4) mittels Hubvorrichtungen (51,52) auf die Bettungssohle (13) absenkbare Abstützplatten (53,54) vorgesehen sind.

7. _{R}ahmenwagen nach einem der Ansprüche 1 bis 5, dadurch gekennzeichnet, dass die hintere Hebevorrichtung an jeder Seite in der Nähe der vorderen Räder (10) des hinteren Drehgestells (7) ein Hebeorgan (28) aufweist, dessen unteres Ende mit einer Abstützplatte (29) zur Auflage auf dem Schotterbett des neu verlegten Gleises (11) versehen ist.

8. Rahmenwagen nach einem der Ansprüche 1 bis 5, dadurch gekennzeichnet, dass die hintere Hebevorrichtung (35,37) an jeder Seite mit einem auf den Schienen des neu verlegten Gleises (11) abrollenden Abstützrad (36) versehen ist.

9. Rahmenwagen nach einem der Ansprüche 1 bis 8, gekennzeichnet durch ein automatisches Steuerungssystem für die Hebevorrichtungen, welches dazu eingerichtet ist, den Rahmen (8) stets in einer zur Längsrichtung der Bettungssohle (13) parallelen Position zu halten, wobei die Steuerung als Funktion der gemessenen Höhenlagen der Drehgestelle (6,7) oder der zum Beispiel mittels eines elektronischen Pendels gemessenen Längsneigung des Rahmens (8) oder mit Hilfe wenigstens eines als Bezugslinie dienenden Laserstrahls erfolgt, dessen Quelle sich auf der Bettungssohle oder auf einem Hilfsfahrwerk im Abstand von der Umbauzone befindet.

10. Rahmenwagen nach einem der Ansprüche 1 bis 9, dessen Rahmen (8) mittels Drehpfannen (32) schwenkbar auf den Drehgestellen (6,'7) abgestützt ist, dadurch gekennzeichnet, dass er mittels eines automatischen Steuersystems in einer vorbestimmten Querlage, insbesondere stets horizontal oder aber parallel zur Querneigung der _{B}ettungssohle (13), positionierbar ist, wobei die automatische Steuerung vorzugsweise mit Hilfe eines elektronischen Pendels erfolgt.
